# EUROPÄISCHE PATENTSCHRIFT

(11) **EP 1 440 224 B1**
(45) Veröffentlichungstag und Bekanntmachung des Hinweises auf die Patenterteilung: **26.09.2007**
(21) Anmeldenummer: 02760102.0
(22) Anmeldetag: 18.07.2002
(51) Int. Cl.: F01L 9/02

(54) **VORRICHTUNG ZUR STEUERUNG VON GASWECHSELVENTILEN**
DEVICE FOR CONTROLLING GAS EXCHANGE VALVES
DISPOSITIF DE COMMANDE DE SOUPAPES DE CHANGEMENT DES GAZ

(30) Priorität: 24.10.2001 DE 10152503
(43) Veröffentlichungstag der Anmeldung: 28.07.2004
(73) Patentinhaber: ROBERT BOSCH GMBH, 70442 Stuttgart (DE)
(72) Erfinder: DIEHL, Udo, 70195 Stuttgart (DE); ROSENAU, Bernd, 71679 Asperg (DE); KIESER, Simon, 74343 Sachsenheim (DE)
(86) Internationale Anmeldenummer: PCT/DE2002/002630
(87) Internationale Veröffentlichungsnummer: WO 2003/038245

(56) Entgegenhaltungen:
- EP-A- 0 721 055
- DE-A- 19 826 047
- US-A- 5 636 602

## Beschreibung

### Stand der Technik

Die Erfindung geht aus von einer Vorrichtung zur Steuerung von Gaswechselventilen in Verbrennungszylindern einer Brennkraftmaschine nach dem Oberbegriff des Anspruchs 1.

Bei einer bekannten Vorrichtung dieser Art (DE 198 26 047 A1) ist jeder Ventilsteller, dessen Stellkolben einstückig mit dem Ventilstößel des zugeordneten Gaswechselventils verbunden ist, mit seinem ersten Arbeitsraum ständig mit einer Hochdruckquelle verbunden und mit seinem zweiten Arbeitsraum einerseits an einem eine Zuführleitung zu der Hochdruckquelle wechselweise schließenden oder freigebenden ersten elektrischen Steuerventil und andererseits an einem eine Entlastungsleitung wechselweise freigebenden oder schließenden zweiten Steuerventil angeschlossen. Die elektrischen Steuerventile sind als 2/2-Wegemagnetventile mit Federrückstellung ausgebildet. Bei stromlosen Steuerventilen steht der erste Arbeitsraum nach wie vor unter Hochdruck, während der zweite Arbeitsraum von der Hochdruckquelle getrennt und mit der Entlastungsleitung verbunden ist. Das Gaswechselventil ist geschlossen. Zum Öffnen des Gaswechselventils werden beide Steuerventile bestromt. Durch die umschaltenden Steuerventile wird der zweite Arbeitsraum des Ventilstellers einerseits durch das zweite Steuerventil gegenüber der Entlastungsleitung gesperrt und andererseits durch das erste Steuerventil mit der Zuführleitung zur Hochdruckquelle verbunden. Das Gaswechselventil öffnet, wobei die Größe des Öffnungshubs von der Ausbildung des an das erste elektrische Steuerventil angelegten elektrischen Steuersignals und die Öffnungsgeschwindigkeit von dem von der Hochdruckquelle eingesteuerten Druck abhängt. Um das Gaswechselventil in einer bestimmten Offenstellung zu halten, wird das erste Steuerventil anschließend stromlos geschaltet, so daß es die Zuführleitung zum zweiten Arbeitsraum des Ventilstellers absperrt. Auf diese Weise lassen sich mittels eines elektrischen Steuergeräts zur Steuersignalerzeugung sämtliche Ventilöffnungspositionen des Gaswechselventils einstellen. Zur Steuerung eines Gaswechselventils sind jeweils zwei elektrische Steuerventile nötig, die den zugeordneten Ventilsteller entsprechend mit Hydraulikdruck beaufschlagen.

### Vorteile der Erfindung

Die erfindungsgemäße Vorrichtung zur Steuerung von Gaswechselventilen mit den Merkmalen des Anspruchs 1 hat den Vorteil, daß durch die direkte hydraulische Kopplung der zweiten Arbeitsräume von zwei Ventilstellern eines Ventilstellerpaars für die Umsetzung der hydraulischen Energie in eine lineare Bewegung der Gaswechselventile die Zahl der für die Steuerung von zwei Ventilstellern erforderlichen Steuerventile von bisher vier auf nur zwei reduziert wird. Da damit auch die Zahl der zur Ansteuerung der Steuerventile erforderlichen Endstufen im elektronischen Steuergerät halbiert wird und damit zusätzlich auch der Verkabelungsaufwand sinkt, können die Fertigungskosten für die Steuervorrichtung insgesamt deutlich reduziert werden. Zusätzlich wird der erforderliche Einbauraum durch den Wegfall von Bauelementen und Verkabelung reduziert, durch die geringe Ventilzahl die Ausfallwahrscheinlichkeit der Steuerventile verringert und sowohl der hydraulische als auch der elektrische Energiebedarf verkleinert.

Durch die in den weiteren Ansprüchen aufgeführten Maßnahmen sind vorteilhafte Weiterbildungen und Verbesserungen der im Anspruch 1 angegebenen Vorrichtung zur Steuerung von Gaswechselventilen möglich.

Gemäß einer bevorzugten Ausführungsform der Erfindung sind die beiden von dem ersten und zweiten Ventilsteller betätigten Gaswechselventile in demselben Verbrennungszylinder der Brennkraftmaschine angeordnet. Dies hat den Vorteil, daß der Kraftüberschuß des zweiten Ventilstellers zum Öffnen des zugeordneten Gaswechselventils nicht in der gleichen Höhe ausgelegt werden muß, wie der des ersten Ventilstellers, der das zugeordnete Gaswechselventil gegen den maximal auftretenden Gegendruck im Verbrennungszylinder öffnen muß, sondern niedriger ausgelegt werden kann, da sich die Gegenkraft zum Öffnen des zweiten Gaswechselventils des gleichen Verbrennungszylinders zum Teil bereits über das geöffnete erste Gaswechselventil abbauen konnte.

Gemäß einer vorteilhaften Ausführungsform der Erfindung weist zumindest der erste Ventilsteller eine mechanische Hubbegrenzung auf, die so ausgelegt ist, daß sie nach Freigeben des mit dem zweiten Arbeitsraum des zweiten Ventilstellers verbundenen Auslasses am ersten Ventilsteller durch den Stellkolben die weitere Hubbewegung des Stellkolbens in Ventilöffnungsrichtung blockiert. Eine solche Hubbegrenzung im ersten Ventilsteller ist energetisch vorteilhaft, wenn der maximale Öffnungsquerschnitt beider Gaswechselventile noch für den Vollastbereich ausreicht; denn mit Blockieren des Stellkolbens im ersten Ventilsteller kann der gesamte Kraftüberschuß zur Verdrängung des Stellkolbens im zweiten Ventilsteller und zum Öffnen des zweiten Gaswechselventils eingesetzt werden. Die Hubgeschwindigkeit beider Gaswechselventile ist druckabhängig und wird durch die Überschneidung der Hübe in Verbindung mit der Freigabe des Auslasses im zweiten Arbeitsraum des ersten Ventilstellers zum zweiten Arbeitsraum des zweiten Ventilstellers beeinflußt. Damit ergibt sich ein druck- und hubabhängiger Geschwindigkeitsverlauf der Gaswechselventile.

### Zeichnung

Die Erfindung ist anhand eines in der Zeichnung dargestellten Ausführungsbeispiels im folgenden näher beschrieben. Dabei zeigt die Zeichnung ein Schaltbild einer Vorrichtung zur Steuerung von zwei Gaswechselventilen in einem Verbrennungszylinder einer Brennkraftmaschine.

### Beschreibung des Ausführungsbeispiels

Mit der in Fig. 1 im Schaltbild dargestellten Vorrichtung zur Steuerung von Gaswechselventilen wird ein Paar Gaswechselventile 12, 13, die in einem nur ausschnittweise dargestellten Verbrennungszylinder 10 einer Brennkraftmaschine angeordnet sind, in Abhängigkeit eines Betriebskennfeldes der Brennkraftmaschine energieoptimal gesteuert. Bei den Gaswechselventilen 12, 13 kann es sich um Einlaßventile oder um Auslaßventile handeln, die einen im Verbrennungszylinder 10 ausgebildeten Brennraum 11 gasdicht abschließen. Jedes Gaswechselventil 12, 13 weist in bekannter Weise einen einen Öffnungsquerschnitt 14 im Verbrennungszylinder umschließenden Ventilsitz 15 und ein Ventilglied 16 mit einem auf einem axial verschieblich geführten Ventilschaft 161 sitzenden Ventilschließkörper 162 auf, der mit dem Ventilsitz 15 zum Schließen und Freigeben des Öffnungsquerschnitts 14 zusammenwirkt. Durch Verschieben des Ventilschafts 161 in die eine oder andere Axialrichtung hebt der Ventilschließkörper 162 vom Ventilsitz 15 ab oder legt sich auf den Ventilsitz 15 auf.

Die in der Zeichnung im Blockschaltbild dargestellte Vorrichtung zur Steuerung der beiden Gaswechselventile 12, 13 weist einen das Gaswechselventil 12 betätigenden ersten Ventilsteller 17 und einen das Gaswechselventil 13 betätigenden zweiten Ventilsteller 18 auf. Die beiden hydraulischen Ventilsteller 17, 18, auch Aktuatoren oder Aktoren genannt, greifen jeweils am Ventilschaft 161 der beiden Gaswechselventile 12, 13 an. Zur Ventilsteuervorrichtung gehören ferner eine Druckversorgungseinrichtung 19, die eine vorzugsweise regelbare Hochdruckpumpe 20, die Fluid, beispielsweise Hydrauliköl, aus einem Fluidreservoir 21 fördert, ein Rückschlagventil 22 und einen Druckspeicher 23 umfaßt. An dem zwischen Rückschlagventil 22 und Druckspeicher 23 abgegriffenen Ausgang 191 der Druckversorgungseinrichtung 19, dem noch ein zweites Rückschlagventil 24 mit zum Ausgang 191 weisender Durchlaßrichtung vorgeschaltet sein kann, steht ein permanenter, regelbarer Hochdruck an.

Die beiden hydraulischen Ventilsteller 17, 18 sind identisch ausgebildet und jeweils als doppeltwirkender Arbeitszylinder mit einem Zylindergehäuse 25 und einem darin axial verschieblich geführten Stellkolben 26 ausgebildet, der den Innenraum des Zylindergehäuses 25 in einen ersten Arbeitsraum 27 und einen zweiten Arbeitsraum 28 unterteilt. Die beiden ersten Arbeitsräume 27 der beiden Ventilsteller 17, 18 sind permanent mit dem Ausgang 191 der Druckversorgungseinrichtung. 19 verbunden. Der zweite Arbeitsraum 28 des ersten Ventilstellers 17 weist einen Einlaß 29 und zwei Auslässe 30, 31 auf, wobei der zweite Auslaß 31 in einem solchen Hubabstand vom ersten Auslaß 30 angeordnet ist, das in der in Fig. 1 dargestellten Schließstellung des Stellkolbens 26, in welchem er eine Schließung des Gaswechselventils 12 herbeigeführt hat, der zweite Auslaß 31 von dem Stellkolben 26 verschlossen ist und erst nach einem vorgegeben Öffnungshub des Stellkolbens 26 zum Öffnen des Gaswechselventils 12 zum zweiten Arbeitsraum 28 hin freigegeben wird. Der zweite Arbeitsraum 28 des zweiten Ventilstellers 18 hat einen Einlaß 32 und einen Auslaß 33. Der Einlaß 29 am ersten Ventilsteller 17 ist über ein erstes Steuerventil 3.4 mit dem Ausgang 191 der Druckversorgungseinrichtung 19 verbunden. Der erste Auslaß 30 des ersten Ventilstellers 17 ist an dem Ventileingang eines zweiten Steuerventils 35 angeschlossen, dessen Ventilausgang mit einem Rücklauf 36 zum Fluidreservoir 21 verbunden ist. Der Einlaß 32 am zweiten Ventilsteller 18 ist mit dem zweiten Auslaß 31 am ersten Ventilsteller 17 und der Auslaß 33 am zweiten Ventilsteller 18 über ein Rückschlagventil 37 mit dem Ventileinlaß des zweiten Steuerventils 35 verbunden: Die Durchlaßrichtung des Rückschlagventils 37 weist vom Auslaß 33 zum zweiten Steuerventil 35. Die beiden Steuerventile 34, 35 sind als 2/2-Wegemagnetventile mit Federrückstellung ausgebildet.

### Die Wirkungsweise der Ventilsteuervorrichtung ist wie folgt:

Ist, wie in der Zeichnung dargestellt, das erste Steuerventil 34 geschlossen und das zweite Steuerventil 35 geöffnet, so sind die beiden zweiten Arbeitsräume 28 der Ventilsteller 17, 18 drucklos, und der in den ersten Arbeitsräumen 27 der Ventilsteller 17, 18 anstehende Hochdruck der Druckversorgungseinrichtung 19 sorgt dafür, daß die Stellkolben 26 sich in ihren oberen Hubendstellung befinden und dadurch die Gaswechselventile 12, 13 in ihrer Schließstellung halten. In dieser oberen Hubendstellung oder Schließstellung verschließt der Stellkolben 26 im ersten Ventilsteller 17 den mit den Einlaß 32 am zweiten Ventilsteller 18 verbundenen zweiten Auslaß 31.

Werden die Steuerventile 34, 35 umgeschaltet, so werden die zweiten Arbeitsräume 28 der beiden Ventilsteller 17, 18 von dem Rücklauf 36 abgesperrt und der zweite Arbeitsraum 28 des ersten Ventilstellers 17 mit dem Ausgang 191 der Druckversorgungseinrichtung 19 verbunden. Da die den zweiten Arbeitsraum 28 begrenzende Fläche des Stellkolbens 26 größer ist als die Wirkfläche des Stellkolbens 26 im ersten Arbeitsraum 27, bewirkt der im zweiten Arbeitsraum 28 anstehende Hochdruck, daß sich der Stellkolben 26 nach unten bewegt und über den Ventilschaft 161 den Ventilschließkörper 162 vom Ventilsitz 15 abhebt, so daß das Gaswechselventil 12 öffnet.

Je nach Betriebspunkt der Brennkraftmaschine müssen unterschiedliche Öffnungsquerschnitte 14 im Verbrennungszylinder 10 bereitgestellte werden, d. h. es muß nur ein Gaswechselventil 12 oder es müssen beide Gaswechselventile 12, 13 mit kleinerem oder größerem Hub angesteuert werden. Wird nun ein größerer Öffnungsquerschnitt gefordert, so wird nach einem definierten Hub des Stellkolbens 26 im ersten Ventilsteller 17 der Auslaß 31 vom Stellkolben 28 freigegeben so daß nunmehr sich auch Hochdruck im zweiten Arbeitsraum 28 des zweiten Ventilsteller 18 aufbaut. Der dadurch auf den Stellkolben 26 im zweiten Ventilsteller 18 wirkende Kraftüberschuß im zweiten Arbeitsraum 28 verschiebt nunmehr den Stellkolben 26, so daß auch das Ventilglied 13 öffnet.

Die Auslegung des Abstands der beiden Auslässe 30, 31 am ersten Ventilsteller 17 erfolgt energieoptimal in Abhängigkeit von dem Betriebskennfeld der Brennkraftmaschine. Es ist auch möglich, den Hubabstand der beiden Auslässe 30, 31 steuerbar zu machen, indem beispielsweise der zweite Auslaß 31 in einen am Zylindergehäuse 25 verschiebbaren Stellring verlegt wird, der mit dem zweiten Arbeitsraum 28 flüssigkeitsdicht in Verbindung steht. Am Stellring greift ein Hubantrieb an, der von einem elektronischen Steuergerät gesteuert wird, das auch die beiden Steuerventile 34 und 35 steuert. Die axiale Verschieblichkeit des zweiten Auslasses 31 relativ zum ersten Auslaß 30 ist in der Zeichnung durch einen dem zweiten Auslaß 31 zugeordneten Doppelpfeil 39 symbolisiert. Alternativ können mehrere zweite Auslässe 31 in Hubrichtung des Stellkolbens 26 hintereinander angeordnet werden, die von dem Stellring nacheinander verschließbar sind.

Die Hubhöhe des jeweiligen Gaswechselventils 12 bzw. 13 beim Öffnen hängt in erster Linie von der Ansteuerdauer des ersten Steuerventils 34 ab. Bei längerer Ansteuerung greift dann eine zumindest im ersten Ventilsteller 17 vorgesehene mechanische Hubbegrenzung. Die in der Zeichnung nur als Anschlag 38 schematisch angedeutete Hubbegrenzung ist beispielsweise so ausgelegt, daß der Stellkolben 26 im ersten Ventilsteller 17 kurz nach Freigeben des Auslasses 31 zum zweiten Arbeitsraum 28 des zweiten Ventilstellers 18 an einer weiteren Hubbewegung in Ventilöffnungsrichtung gehindert wird. Eine solche Hubbegrenzung ist energetisch sinnvoll, da dann nur noch hydraulische Energie zur Verstellung des Stellkolbens 26 im zweiten Ventilsteller 18 benötigt wird. Voraussetzung für eine solche Hubbegrenzung ist, daß die durch die Hubbegrenzung noch erreichbare Summe der Öffnungsquerschnitte 14 in beiden Gaswechselventilen 12, 13 für den Vollastbereich der Brennkraftmaschine ausreichend ist.

Die Hubgeschwindigkeit der beiden Gaswechselventile 12, 13 ist in erster Linie druckabhängig und wird durch die Überschneidung der Hübe und die Freigabe der Verbindung zwischen den zweiten Arbeitsräumen 28 der beiden Ventilstellern 17, 18 beeinflußt.

## Patentansprüche

1. Vorrichtung zur Steuerung von Gaswechselventilen (12, 13) in Verbrennungszylindern (10) einer Brennkraftmaschine mit jeweils einem Gaswechselventil (12, 13) zugeordneten, hydraulischen Ventilstellern (17, 18), die jeweils einen auf das Gaswechselventil (12, 13) wirkenden Stellkolben (26) und zwei von dem Stellkolben (26) begrenzte hydraulische Arbeitsräume (27, 28) aufweisen, von denen der das Gaswechselventil (12, 13) in Schließrichtung beaufschlagende erste Arbeitsraum (27) ständig mit einem unter Druck stehenden Fluid befüllt ist und der das Gaswechselventil (12, 13) in Öffnungsrichtung beaufschlagende zweite Arbeitsraum (28) über ein erstes und zweites elektrisches Steuerventil (34, 35) wechselweise mit einem unter Druck stehenden Fluid befüllbar und entlastbar ist, **dadurch gekennzeichnet, daß** die Befüllung des zweiten Arbeitsraums (28) des zweiten Ventilstellers (18) eines Ventilstellerpaars über den mit dem ersten Steuerventil (34) verbundenen zweiten Arbeitsraum (28) des ersten Ventilstellers (17) nach einem vorgegebenen Hub des Stellkolbens (26) des ersten Ventilstellers (17) in Richtung Öffnen des zugeordneten Gaswechselventils (12) vorgenommen ist.

2. Vorrichtung nach Anspruch 1, **dadurch gekennzeichnet, daß** der zweite Arbeitsraum (28) des ersten Ventilstellers (17) einen mit dem ersten Steuerventil (34) verbundenen Einlaß (29) und zwei Auslässe (30, 31) aufweist, von denen ein erster Auslaß (30) mit dem zweiten Steuerventil (35) und ein zweiter Auslaß (31) mit dem zweiten Arbeitsraum (28) des zweiten Ventilstellers (18) verbunden ist, der seinerseits über ein Rückschlagventil (37) mit zum zweiten Arbeitsraum (28) weisender Sperrichtung an dem zweiten Steuerventil (35) angeschlossen ist, und daß der zweite Auslaß (31) im zweiten Arbeitsraum (28) des ersten Ventilstellers (17) in einem solchen Hubabstand vom ersten Auslaß (30) angeordnet ist, daß er vom Stellkolben (26) des ersten Ventilstellers (17) in dessen das Schließen des zugeordneten Gaswechselventils (12) bewirkenden Schließstellung verschlossen ist und nach einem vorgegebenen Hub des Stellkolbens (26) in eine das Öffnen des zugeordneten Gaswechselventils (12) bewirkende Öffnungsrichtung freigegeben wird.

3. Vorrichtung nach Anspruch 2, **dadurch gekennzeichnet, daß** der gegenseitige Hubabstand der beiden Auslässe (30, 31) am ersten Ventilsteller (17) gesteuert variierbar ist.

4. Vorrichtung nach Anspruch 2 oder 3, **dadurch gekennzeichnet, daß** der zweite Arbeitsraum (28) des zweiten Ventilstellers (18) einen mit dem zweiten Auslaß (31) am ersten Ventilsteller (17) verbundenen Einlaß (32) und einen an dem Rückschlagventil (37) angeschlossenen Auslaß (33) aufweist.

5. Vorrichtung nach einem der Ansprüche 2 - 4, **dadurch gekennzeichnet, daß** der erste Ventilsteller (17) eine mechanische Hubbegrenzung (38) aufweist, die so ausgelegt ist, daß sie nach Freigeben des zweiten Auslasses (31) durch den Stellkolben (26) eine weitere Hubbewegung des Stellkolbens (26) in Richtung Öffnen des zugeordneten Gaswechselventils (12) blockiert.

6. Vorrichtung nach einem der Ansprüche 1 - 5, **dadurch gekennzeichnet, daß** die beiden von dem ersten und zweiten Ventilsteller (17, 18) betätigten Gaswechselventile (12, 13) in demselben Verbrennungszylinder (10) angeordnet sind.

7. Vorrichtung nach einem der Ansprüche 1 - 8, **dadurch gekennzeichnet, daß** die dem ersten und zweiten Ventilsteller (17, 18) zugeordneten.Gaswechselventile (12, 13) als Ein- oder Auslaßventile eingesetzt sind.

## Claims

1. Device for the control of gas exchange valves (12, 13) in combustion cylinders (10) of an internal combustion engine, with hydraulic valve actuators (17, 18) which are assigned in each case to a gas exchange valve (12, 13) and which have in each case an actuating piston (26) acting on the gas exchange valve (12, 13) and two hydraulic working spaces (27, 28) which are delimited by the actuating piston (26) and of which the first working space (27) acting upon the gas exchange valve (12, 13) in a closing direction is filled constantly with a pressurized fluid and the second working space (28) acting upon the gas exchange valve (12, 13) in the opening direction can be alternately filled with a pressurized fluid and relieved via a first and a second electrical control valve (34, 35), **characterized in that** the filling of the second working space (28) of the second valve actuator (18) of a pair of valve actuators is carried out, via the second working space (28), connected to the first control valve (34), of the first valve actuator (17), after a predetermined stroke of the actuating piston (26) of the first valve actuator (17) in the opening direction of the assigned gas exchange valve (12).

2. Device according to Claim 1, **characterized in that** the second working space (28) of the first valve actuator (17) has an inlet (29) connected to the first control valve (34) and two outlets (30, 31), of which a first outlet (30) is connected to the second control valve (35) and a second outlet (31) is connected to the second working space (28) of the second valve actuator (18), which second working space is connected, in turn, to the second control valve (35) via a non-return valve (37) having a shut-off direction pointing towards the second working space (28), and **in that** the second outlet (31) is arranged in the second working space (28) of the first valve actuator (17) at a stroke distance from the first outlet (30) such that the said second outlet is closed by the actuating piston (26) of the first valve actuator (17), in its closing position causing the closing of the assigned gas exchange valve (12), and, after a predetermined stroke of the actuating piston (26), is released in an opening direction causing the opening of the assigned gas exchange valve (12).

3. Device according to Claim 2, **characterized in that** the mutual stroke distance between the two outlets (30, 31) on the first valve actuator (17) can be varied in a controlled way.

4. Device according to Claim 2 or 3, **characterized in that** the second working space (28) of the second valve actuator (18) has an inlet (32) connected to the second outlet (31) on the first valve actuator (17) and an outlet (33) connected to the non-return valve (37).

5. Device according to one of Claims 2-4, **characterized in that** the first valve actuator (17) has a mechanical stroke limitation (38) which is designed such that it blocks a further stroke movement of the actuating piston (26) in the opening direction of the assigned gas exchange valve (12) after the release of the second outlet (31) by the actuating piston (26).

6. Device according to one of Claims 1-5, **characterized in that** the two gas exchange valves (12, 13) actuated by the first and the second valve actuator (17, 18) are arranged in the same combustion cylinder (10).

7. Device according to one of Claims 1-8, **characterized in that** the gas exchange valves (12, 13) assigned to the first and the second valve actuator (17, 18) are used as inlet or outlet valves.

## Revendications

1. Dispositif de commande des soupapes d'échange de gaz (12, 13) dans des cylindres à chambre de combustion (10) d'un moteur à combustion interne avec des actionneurs hydrauliques de soupapes (17, 18) associés à chaque soupape d'échange de gaz (12, 13), ces actionneurs hydrauliques comportant chacun un piston de commande (26) agissant sur la soupape d'échange de gaz (12, 13) et deux chambres de travail hydrauliques (27, 28) délimitées par le piston de commande (26), parmi lesquelles la première chambre de travail (27) sollicitant la soupape d'échange de gaz (12, 13) dans le sens de la fermeture est remplie en permanence avec du liquide sous pression et la seconde chambre de travail (28) agissant dans le sens de l'ouverture sur les soupapes d'échange de gaz (12, 13) est remplie et déchargée alternativement, en fluide sous pression à travers une première et une seconde vanne de commande électrique (34, 35),
**caractérisé en ce que**
le remplissage de la seconde chambre de travail (28) du second actionneur de soupape (18) d'une paire d'actionneurs de soupapes, se fait par l'intermédiaire de la seconde chambre de travail (28) du premier actionneur de soupape (17), reliée à la première vanne de commande (34), après une course prédéfinie du piston d'actionnement (26) du premier actionneur de soupape (17) dans le sens de l'ouverture de la soupape d'échange de gaz (12) correspondante.

2. Dispositif selon la revendication 1,
**caractérisé en ce que**
la seconde chambre de travail (28) du premier actionneur de soupape (17) comporte une entrée (29) reliée à la première vanne de commande (34) et deux sorties (30, 31) dont une première sortie (30) est reliée à la seconde vanne de commande (35) et une seconde sortie (31) est reliée à la seconde chambre de travail (28) du second actionneur de soupape (18) reliée de son côté, par un clapet anti-retour (37) à la seconde vanne de commande (35) dont le sens de coupure est tourné vers la seconde chambre de travail (28) et
la seconde sortie (31) de la seconde chambre de travail (28) du premier actionneur de soupape (17) est installée à une distance de course par rapport à la première sortie (30) telle qu'elle est fermée par le piston de commande (26) du premier actionneur de soupape (17) dans sa position de fermeture produisant la fermeture de la soupape d'échange de gaz (12) correspondante et après une course prédéfinie du piston d'actionneur (26) dans une direction d'ouverture elle assure l'ouverture de la soupape d'échange de gaz correspondante (12).

3. Dispositif selon la revendication 2,
**caractérisé en ce que**
la distance de course réciproque des deux sorties (30, 31) du premier actionneur de soupape (17) peut se modifier de manière commandée.

4. Dispositif selon la revendication 2 ou 3,
**caractérisé en ce que**
la seconde chambre de travail (28) du second actionneur de soupape (18) a une entrée (32) reliée à la seconde sortie (31) du premier actionneur de soupape (17) et une sortie (33) reliée au clapet anti-retour (37).

5. Dispositif selon l'une des revendications 2 à 4,
**caractérisé en ce que**
le premier actionneur de soupape (17) a une butée mécanique de course (38) pour bloquer après libération de la seconde sortie (31) par le piston d'actionnement (26), toute poursuite du mouvement de translation du piston d'actionnement (26) dans le sens de l'ouverture de la soupape d'échange de gaz (12), correspondante.

6. Dispositif selon l'une des revendications 1 à 5,
**caractérisé en ce que**
les deux soupapes d'échange de gaz (12, 13) actionnées par le premier et le second actionneur de soupapes (17, 18) équipent le même cylindre à chambre de combustion (10).

7. Dispositif selon l'une des revendications 1 à 6,
**caractérisé en ce que**
les soupapes d'échange de gaz (12, 13) associées au premier et au second actionneur de soupapes (17, 18) sont des soupapes d'admission ou d'échappement.
